# EUROPÄISCHE PATENTANMELDUNG

(11) **EP 0 342 702 A1**
(43) Veröffentlichungstag der Anmeldung: **23.11.1989**
(21) Anmeldenummer: 89109079.7
(22) Anmeldetag: 19.05.1989
(51) Int. Cl.: E04F 19/02, A47K 3/22

(54) **Anordnung zur Bildung einer aufrecht stehenden Kante**

(30) Priorität: 19.05.1988 DK 2731/88
(71) Anmelder: Rasmussen, René Yde, DK-7000 Fredericia (DK)
(72) Erfinder: Rasmussen, René Yde, DK-7000 Fredericia (DK)
(74) Vertreter: Koepsell, Helmut, Dipl.-Ing.

(57) **Zusammenfassung**

Eine Anordnung zur Bildung einer aufrecht stehenden Kante zum Befestigen auf oder unter einem Bodenbelag zum Abgrenzen eines Naß-Bereichs auf dem Boden weist eine auf dem Boden festmachbare Leiste (3) und eine zu den Langseiten der Leisten festmachbare, im wesentlichen umgekehrt U-förmig gebogene Platte (2) aus einem Material auf, das mit dem Bodenbelag zusammengeschweißt oder -geklebt werden kann.

## Beschreibung

Die vorliegende Erfindung betrifft eine Anordnung zur Bildung einer aufrecht stehenden Kante zum Befestigen auf oder unter einem Bodenbelag zum Abgrenzen eines Naß-Bereichs auf dem Boden.

Eine solche aufrecht stehende Kante wird beispielsweise dazu benutzt, den Boden in einer Brausenische abzugrenzen, wo es nicht möglich oder nicht wünschenswert ist, den Boden in der Brausenische zu versenken.

Gemäß der vorliegenden Erfindung wird vorgeschlagen, daß die Anordnung eine am Boden festmachbare Leiste und eine an den beiden Langseiten der Leiste festmachbare, im wesentlichen umgekehrt U-förmig gebogene Platte aus einem mit dem Bodenbelag zusammenschweißbarem oder zusammenklebbarem Material, wie z. B. PVC, aufweist.

Eine solche aufrecht stehende Kante kann auf einem Bodenbelag aus beispielsweise Vinyl ohne sichtbare Schraublöcher befestigt werden, indem die Leiste erst am Boden festgemacht und danach die gebogene Platte an der Leiste befestigt wird. Es ist daher gemäß der Erfindung zweckmäßig, daß die gebogene Platte und die Leiste ineinander eingreifende Schnappschloßorgane aufweisen. Da die gebogene Platte und der Bodenbelag zusammengeschweißt oder -geklebt werden können, kann auch eine vollständige Dichtigkeit erreicht werden, so daß kein Wasser vom Naß-Bereich unter der aufrechten Kante aussickern kann.

Durch die vorgestellte Ausgestaltung kann auch erreicht werden, daß die aufrechte Kante nach Bedarf gebogen werden kann. Gemäß der Erfindung ist es dann zweckmäßig, daß die Leiste aus aufgeschäumtem Kunststoff hergestellt ist.

Es ist gemäß der Erfindung vorteilhaft, daß die Anordnung stirnseitige Endplatten, die mit der gebogenen Platte zusammengeschweißt sind, aufweist. Diese stirnseitigen Endplatten, die sich außerhalb des Umrisses der gebogenen Kante erstrecken, erleichtern die Befestigung der aufrechten Kante an Wänden, gegen die die Kante anstößt.

Die Erfindung wird anhand der Zeichnung näher erklärt. Es zeigen:
Fig. 1 eine aufrechte Kante in perspektivischer Darstellung, teilweise im Schnitt,
Fig. 2 eine rückseitige Stirnansicht der Kante und
Fig. 3 einen Schnitt längs der Linie A-A in Fig. 2.

Wie aus der Zeichnung hervorgeht, weist die aufrechte Kante eine am Boden festmachbare Leiste 3 auf, die beispielsweise aus aufgeschäumtem PVC bestehen kann. An den beiden Langseiten der Leiste 3 ist eine im wesentlichen umgekehrt U-förmig gebogene Platte 2 befestigt, die aus einem Material, wie beispielsweise Vinyl besteht, das mit dem Bodenbelag zusammenschweißbar oder -klebbar ist.

Die entstandene Kante kann auf dem vorhandenen Bodenbelag befestigt oder am Boden angebracht werden, bevor der Belag aufgelegt wird. In diesem Fall kann der Belag zusammenhängend über die Kante geführt werden.

## Patentansprüche

1. Anordnung zur Bildung einer aufrecht stehenden Kante zum Befestigen auf oder unter einem Bodenbelag zum Abgrenzen eines Naß-Bereichs auf dem Boden, dadurch gekennzeichnet, daß sie eine auf dem Boden festmachbare Leiste (3) und eine an den Langseiten der Leisten festmachbare, im wesentlichen umgekehrt U-förmig gebogene Platte (2) aus einem mit dem Bodenbelag zusammenschweißbarem oder zusammenklebbarem Material, wie beispielsweise PVC, aufweist.

2. Anordnung gemäß Anspruch 1, dadurch gekennzeichnet, daß die Leiste (3) aus aufgeschäumtem PVC besteht.

3. Anordnung gemäß Anspruch 1 oder 2, dadurch gekennzeichnet, daß sie stirnseitige Endplatten (1) aufweist, die mit der gebogenen Platte (2) zusammengeschweißt sind.

4. Anordnung gemäß Anspruch 1 - 3, dadurch gekennzeichnet, daß die gebogene Platte (2) und die Leiste (3) ineinander eingreifende Schnappschloßorgane aufweisen.
